# EUROPÄISCHE PATENTSCHRIFT

(11) **EP 2 474 662 B1**
(45) Veröffentlichungstag und Bekanntmachung des Hinweises auf die Patenterteilung: **13.03.2013**
(21) Anmeldenummer: 11401001.0
(22) Anmeldetag: 05.01.2011
(51) Int. Cl.: D06F 81/06, D06F 81/08

(54) **Bügelsystem**
Ironing system
Sysème de repassage

(43) Veröffentlichungstag der Anmeldung: 11.07.2012
(73) Patentinhaber: Miele & Cie. KG, 33332 Gütersloh (DE)
(72) Erfinder: Bartsch, Michael, 31157, Sarstedt (DE); Kaiser, Philipp, 30175, Hannover (DE); Keunecke, Jens, 33615, Bielefeld (DE); Milanese, Pier Antonio, IT-31058, Susegana (TV) (IT); Splisteser, Uli, 30177, Hannover (DE)

(56) Entgegenhaltungen:
- FR-A1- 2 337 526
- GB-A- 2 397 072
- US-A- 4 779 539
- US-B1- 7 395 620

## Beschreibung

Die Erfindung betrifft ein Bügelsystem umfassend ein Bügelbrett mit einem klappbaren Gestell, welches an einem als Säule ausgebildeten Standgerät mit einem Dampferzeuger für ein Bügeleisen angeordnet ist, wobei die Bügelbrettfläche von einer senkrechten Lage in eine waagerechte Lage zum Standgerät schwenkbar ist.

Ein derartiges Bügelsystem ist aus dem Stand der Technik gemäß der WO 2004/063452 A1 bekannt. Das Bügelsystem verfügt hierbei über ein Standgerät, in dem ein Dampferzeuger für ein Bügeleisen vorgesehen ist. An dem als Säule ausgebildeten Standgerät befindet sich eine Bügelbrettfläche, die mittels eines aufklappbaren Gestells an der Säule aufgestellt werden kann, so dass das Bügelsystem mit seinem Bügelbrett in der waagerechten Lage betriebsbereit ist. Bei diesem nach dem Stand der Technik bekannten Bügelsystem, die mit einem Gelenkbeingestell ausgestattet ist, gestaltet sich der Auf- und Abbau der Bügelbrettfläche schwer. Beim Abbau entstehen unkontrollierbare Klappbewegungen der Bügelbrettfläche, die durch Körperkraft abzufangen sind und unter Umständen zu Klemmungen und Quetschungen führen können. So ist es bei dem bekannten Bügelsystem erforderlich, dass das in der waagerechten Lage der Säule anliegende Bügelbrett zunächst von der Säule zu trennen ist, bevor es in die Senkrechtlage gebracht werden kann, wobei während der Klappbewegung das Gestell unterhalb des Bügelbrettes zusammen zu klappen ist, damit die Verstaulage des Bügelbrettes an der Säule erreicht wird. Der Bediener muss hierbei die gesamte Gewichtskraft des Bügelbretts mit einer Hand nach oben bewegen und gleichzeitig die Säule stützen, um ein Umfallen der Säule zu verhindern. Dies kann bei nicht geübtem Aufstellen des Bügelbretts zu einem unkontrollierten Schwenk- bzw. Klappvorgang oder einem Verkanten des Bügelbretts führen.
Die US 4 779 539 A oder die US 7 395 620 B1 offenbaren jeweils ein Bügelbrett, das mit einer Halterung an einer Wand befestigt werden kann. Die Halterung umfasst Schienen, in die haken eingreifen, die an der rückseitigen Stirnkante des Bretts befestigt sind.

Der Erfindung stellt sich somit das Problem ein Bügelsystem derart weiterzubilden, bei dem die Handhabung des Aufstellens der Bügelbrettfläche von der Staulage in die Betriebslage und wieder zurück sich wesentlich einfacher und sicherer gestaltet.

Erfindungsgemäß wird dieses Problem durch ein Bügelsystem mit den Merkmalen des Anspruchs 1 gelöst. Vorteilhafte Ausgestaltungen und Weiterbildungen der Erfindung ergeben sich aus den nachfolgenden abhängigen Ansprüchen.

Die mit der Erfindung erreichbaren Vorteile bestehen in der Verbesserung der Sicherheit beim Aufstellen und Zusammenfalten des Bügelsystem, die einen Klappmechanismus bereitstellt, der am hinteren Ende des Bügelbretts schwenkbar in einer Linearführung entlang der feststehen-den Säule gelagert ist. Die Linearführung ermöglicht nun ein kontrolliertes Auf- und Abbauen der Bügelbrettfläche. Somit wird während des Auf- und Abbaus ein Verkanten des Bügelbrettes und eine unkontrollierte Bewegung, wie das ungewollte Herabfallen des Bügelbretts verhindert. Des Weiteren ist über diese schwenkbare und linear bewegte Verbindung die elektrische Versorgung des Bügelbretts sichergestellt. Hierbei ist die Linearführung sauber und beherrschbar ausgeführt, wobei trotz dieser bewegten Verbindungsstelle eine nach Norm sichere elektrische Versorgung des Bügelbretts sichergestellt ist. Das Bügelbrett kann während des Aufbaus mit geringem Kraftaufwand und ohne Verkanten angehoben werden. Während des Abbaus senkt sich das Bügelbrett in einer kontrollierten Bewegung ab. Unkontrollierte Kräfte oder Bewegungen können nicht mehr auftreten. Das Bügelbrett ist dabei schwenkbar an einem Schlitten befestigt, der in zwei Schienen an der feststehenden Säule gelagert ist. Wenn das Brett nicht parallel zum Boden geführt wird, könnte es zum Verkanten in diesen Schienen kommen. Um dies sicherzustellen, befinden sich entlang beider Schienen je eine Zahnstange, wobei am Schlitten sich zwei durch eine Welle drehfest verbundene Zahnräder befinden, die in diese Zahnstangen eingreifen. So werden Relativbewegungen zwischen rechter und linker Seite des Bügelbretts und damit ein Verkanten unterbunden. Ein unkontrolliertes Herabfallen des Bügelbretts wird dadurch verhindert, dass die Zahnradwelle über ein Dämpferelement gelagert ist, welches nur in der Abwärtsbewegung wirksam ist. Der Kabelbaum für das Bügelbrett ist in einem Kunststoffkanal geführt. Die elektrische Isolierung nach Norm wird durch eine entsprechende Wandstärke dieses Kanals erreicht, wobei ein Abwickeln des Kabels hinter der Schiene erreicht wird. Dieser Kanal samt Kabelbaum folgt der Linearbewegung des Bügelbretts. Hierzu weist der Kabelbaum innerhalb der feststehenden Säule eine Kabelschleppe auf. Im Bügelbrett endet der Kanal in einer Kammer, so dass der Kabelbaum auch der Schwenkbewegung des Bügelbretts folgen kann, aber die elektrische Isolierung nach Norm sichergestellt ist. Alle Richtungs- oder Positionsangaben beziehen sich auf die betriebsgemäße Aufstellposition bzw. auf die Abstellposition.

Erfindungsgemäß weist hierbei die Bügelbrettfläche am rückwärtigen Stirnkantenbereich eine mit der Säule des Standgeräts zusammenwirkende Führungsanordnung auf, die ein verkantungsfreies und kontrolliertes Absenken bzw. Anheben der Bügelbrettfläche entlang der Säule in die senkrechte Lage bzw. in die waagerechte Lage bereitstellt. Die Führungsanordnung als solches besteht aus einem am Bügelbrett angeordneten Schlitten, der gleitend mit zwei an der Säule angeordneten Schienen in Eingriff steht. Dabei ist an dem Schlitten eine Welle gelagert, an dessen freien Enden je ein drehfestes Zahnrad an der Welle angeordnet ist. An den Schienen ist je eine Zahnstange in der Profilierung der Schiene angeordnet, in die die Zähne des jeweiligen Zahnrades der Welle greifen. Diese Anordnung stellt das verkantungsfreie Anheben und Senken der rückwärtigen Stirnkante des Bügelbretts an der Säule sicher. Um insbesondere ein kontrolliertes Absenken der Bügelbrettfläche an der Säule zu ermöglichen, wirkt mit der Welle ein Rotationsdämpfer zusammen. Der Schlitten selbst, der insbesondere an der rückwärtigen Stirnkante der Bügelbrettfläche angeordnet ist, besteht hierbei aus einem U-förmigen Gestell, dessen Basis eine Aufnahmeachse für den Stirnkantenbereich der Bügelbrettfläche bildet. Zwischen den Schenkeln des U-förmigen Gestells ist die Welle mit den daran drehfest befestigten Zahnrädern gelagert. Um hier die Schlittenführung bereit zu stellen, die hier die formschlüssige Schiebeverbindung zwischen Säule und Bügelbrettfläche bereitstellt, sind jeweils an den freien Enden der Schenkel des U-förmigen Gestells Nutsteine angeordnet, die mit einprofilierten Nuten in den Schienen an der Säule zusammenwirken. Somit ist sichergestellt, dass in Kombination von Nutstein und Zahnstange einerseits eine verschiebbare Formschlussverbindung zwischen Bügelbrett und Säule hergestellt wird, wobei andererseits durch die Zahnstangen mit der drehfesten Zahnradwelle die Verkantungsgefahr unterbunden wird.

In Weiterbildung der Erfindung ist vorgesehen, dass zwischen den Schienen an der Säule eine Kammer zur Aufnahme einer Kabelschleppe vorgesehen ist, in der insbesondere das Kabel zum Betreiben des Bügelbretts, hier beispielsweise zum Betreiben einer Blasvorrichtung, vorgehalten werden kann.

Ein Ausführungsbeispiel der Erfindung ist in den Zeichnungen rein schematisch dargestellt und wird nachfolgend näher beschrieben. Es zeigt:
- Figur 1: eine perspektivische Darstellung des Bügelsystems in der Betriebsstellung;
- Figur 2: eine teilweise geschnittene Detailansicht in Seitenansicht des Bügelsystems;
- Figur 3: eine Draufsicht auf die Führungsanordnung des Bügelsystems
- Figur 4: eine teilweise geschnittene Detailansicht des U-förmigen Gestells mit eingebundener Welle, ebenfalls in Draufsicht;
- Figur 5: eine weitere Seitenansicht des Bügelsystem in der Betriebsstellung gemäß der Figur 1.

Die Figur 1 zeigt in der perspektivischen Ansicht ein Bügelsystem 1 umfassend ein Bügelbrett 2 mit einem klappbaren Gestell 3, welches an einem als Säule 4 ausgebildeten Standgerät 5 angeordnet ist, in dem ein nicht näher dargestellter Dampferzeuger integriert ist. Dabei kann die Bügelbrettfläche 6 von der dargestellten waagerechten Lage zum Standgerät 5 in eine senkrechte Lage verschwenkt werden, so dass die obere Bügelbrettfläche 6 in eine Parallellage zur Säule 4 sich an das Standgerät 5 anlegt. Die Bügelbrettfläche 6 weist hierbei am rückwärtigen Stirnkantenbereich 7 eine mit der Säule 4 des Standgerätes 5 zusammenwirkende Führungsanordnung 8 auf, die ein verkantungsfreies und kontrolliertes Absenken bzw. Anheben der Bügelbrettfläche 6 von der waagerechten Lage entlang der Säule 4 in die senkrechte Lage bereitstellt. Aufgrund der Führungsanordnung 8 wird nun sichergestellt, dass die Bügelbrettfläche 6 unter einer Formschlussverbindung sicher von der Betriebslage in die Verstaulage verbracht werden kann, ohne dass es hier zu Verkantungen kommt, weil eine Linearführung vorgegeben ist.

Die Führungsanordnung 8 besteht aus einem am Bügelbrett 2 angeordneten Schlitten 9, der gleitend mit zwei an der Säule 4 angeordneten Schienen 10 und 11 in Eingriff steht. Diese Situation ist insbesondere aus den Figuren 1, 2 und 3 ersichtlich. Dabei ist an dem Schlitten 9 eine Welle 12 gelagert, an dessen Enden je ein drehfestes Zahnrad 13 und 14 angeordnet ist. Diese Situation ist in der schematischen Darstellung der Figur 3 deutlich zu erkennen. Dort ist einmal der Schlitten 9 zu erkennen, mit der drehbar gelagerten Welle 12, an dessen Enden jeweils die Zahnräder 13 und 14 angeordnet sind, welche in Eingriff mit der Schiene 10 und 11 stehen. Dabei sind an den Schienen 10 und 11 je eine Zahnstange 15 und 16, wie diese insbesondere in den Figuren 1 und 2 zu erkennen sind, angeordnet, wobei diese in der Profilierung der Schiene 10 und 11 eingefasst sind. In die Zahnstangen 15 und 16 greifen jeweils die Zähne der jeweiligen Zahnräder 13 und 14 der Welle 12 ein. Somit wird sichergestellt, dass durch den Kraftschluss von der einen Schiene 10 zur anderen Schiene 11 ein Verkanten unterbunden wird. Um ein selbsttätiges Herabfallen der Bügelbrettfläche 6 an der Führungsanordnung 8 zu unterbinden, wirkt mit der Welle 12 ein Rotationsdämpfer 17 zusammen, wie er in der Figur 4 angedeutet wird.

Wie schon erwähnt, besteht der Schlitten 9, dargestellt in der Figur 3, aus einem U-förmigen Gestell, dessen Basis eine Aufnahmeachse 18 für den Stirnkantenbereich 7 der Bügelbrettfläche 6 bildet. Zwischen den Schenkeln 19 und 20 des U-förmigen Gestells ist die Welle 12 mit den drehfesten Zahnrädern 13 und 14 gelagert. Jeweils an den freien Enden der Schenkel 19 und 20 des U-förmigen Gestells sind Nutsteine 21 und 22 angeordnet, die mit einprofilierten Nuten 23 und 24 in den Schienen 10 und 11 an der Säule 4 zusammenwirken. Somit ergibt sich eine Führungsanordnung 8, die einerseits einen Formschluss bzw. zumindest eine nahezu formschlüssige Führung durch die Nutsteine 21 und 22 zwischen der Säule 4 und der Bügelbrettfläche 6 herstellt, wobei die Welle 12 mit den drehfesten Zahnrädern 13 und 14 hier das Verkanten der Nutsteine 21 und 22 in den Nuten 23 und 24 der Schienen 11 und 12 unterbindet. Es versteht sich nun von selbst, dass durch diese Anordnung ein kontrolliertes Anheben bzw. ein kontrolliertes Absenken der Stirnkante 7 entlang der Säule 4 erfolgen kann, um so eine sichere Aufstell- bzw. Staulage der Bügelbrettfläche 6 mit dem Bügelsystem zu erzielen.

In Weiterbildung der Erfindung ist vorgesehen, dass zwischen den Schienen 10 und 11 an der Säule 4 eine Kammer 25 zur Aufnahme einer Kabelschleppe 26 vorgesehen ist, die für die Versorgung der Bügelbrettfläche/Bügeleisen 6 herangezogen werden kann.

## Patentansprüche

1. Bügelsystem (1) umfassend ein Bügelbrett (2) mit einem klappbaren Gestell (3), welches an einem als Säule (4) ausgebildeten Standgerät (5) mit einem Dampferzeuger für ein Bügeleisen angeordnet ist, wobei die Bügelbrettfläche (6) von einer waagerechten Lage in eine senkrechte Lage zum Standgerät (5) schwenkbar ist, wobei die Bügelbrettfläche (6) am rückwärtigen Stirnkantenbereich (7) eine mit der Säule (4) des Standgerätes (5) zusammenwirkende Führungsanordnung (8) aufweist,
**dadurch gekennzeichnet,**
**dass** die Führungsanordnung (8) aus einem am Bügelbrett (2) angeordneten Schlitten (9) besteht, der gleitend mit zwei an der Säule (4) angeordneten Schienen (10) und (11) in Eingriff steht, und dass sich ferner je eine Zahnstange (15, 16) entlang beider Schienen (10, 11) befindet wobei ferner an dem Schlitten (9) eine Welle (12) gelagert ist, an dessen freien Enden je ein drehfestes Zahnrad (13) und (14) an der Welle (12) angeordnet ist, die in diese Zahnstangen (15, 16) eingreifen.

2. Bügelsystem (1) nach Anspruch 1,
**dadurch gekennzeichnet,**
**dass** an den Schienen (10) und (11) je eine Zahnstange (15) und (16) in der Profilierung der Schiene (10) und (11) angeordnet ist, in die die Zähne des jeweiligen Zahnrades (13) und (14) der Welle (12) greifen.

3. Bügelsystem (1) nach Anspruch 1 und 2,
**dadurch gekennzeichnet,**
**dass** die Welle (12) mit einem Rotationsdämpfer (17) zusammenwirkt.

4. Bügelsystem (1) nach Anspruch 1,
**dadurch gekennzeichnet,**
**dass** der Schlitten (9) aus einem U-förmigen Gestell besteht, dessen Basis eine Aufnahmeachse (18) für den Stirnkantenbereich (7) der Bügelbrettfläche (6) bildet.

5. Bügelsystem (1) nach Anspruch 4,
**dadurch gekennzeichnet,**
**dass** zwischen den Schenkeln (19) und (20) des U-förmigen Gestells die Welle (12) mit den drehfesten Zahnrädern (13) und (14) gelagert ist.

6. Bügelsystem (1) nach Anspruch 5,
**dadurch gekennzeichnet,**
**dass** jeweils an den freien Enden der Schenkel (19) und (20) des U-förmigen Gestells Nutsteine (21) und (22) angeordnet sind, die mit einprofilierten Nuten (23) und (24) in den Schienen (10) und (11) an der Säule (4) zusammenwirken.

7. Bügelsystem (1) nach Anspruch 1,
**dadurch gekennzeichnet,**
**dass** zwischen den Schienen (10) und (11) an der Säule (4) eine Kammer (25) zur Aufnahme einer Kabelschleppe (26) vorgesehen ist.

## Claims

1. Ironing system (1) comprising an ironing board (2) having a folding frame (3) which is arranged on a standing unit (5) formed as a column (4) with a steam generator for an iron, the ironing board surface (6) being pivotable from a horizontal position into a vertical position with respect to the standing unit (5), the ironing board surface (6) comprising, on the rear edge region (7), a guide arrangement (8) which cooperates with the column (4) of the standing unit (5),
**characterised in that**
the guide arrangement (8) consists of a sliding carriage (9) which is arranged on the ironing board (2) and engages slidingly with two rails (10) and (11) which are arranged on the column (4), and **in that** a gear rack (15, 16) is also located along each of the two rails (10, 11), a shaft (12) also being mounted on the sliding carriage (9), at each of the free ends of which gear wheels (13) and (14) are arranged for rotation with the shaft (12) and engage in these gear racks (15, 16).

2. Ironing system (1) according to claim 1,
**characterised in that**
on the rails (10) and (11), a gear rack (15) and (16) is arranged in the profile of each rail (10) and (11), in which gear racks the teeth of the respective gear wheel (13) and (14) of the shaft (12) engage.

3. Ironing system (1) according to claim 1 and claim 2,
**characterised in that**
the shaft (12) cooperates with a rotation damper (17).

4. Ironing system (1) according to claim 1,
**characterised in that**
the sliding carriage (9) consists of a U-shaped frame, the base of which forms a receiving axle (18) for the edge region (7) of the ironing board surface (6).

5. Ironing system (1) according to claim 4,
**characterised in that**
the shaft (12) having the non-rotationally engaged gear wheels (13) and (14) is mounted between the arms (19) and (20) of the U-shaped frame.

6. Ironing system (1) according to claim 5,
**characterised in that**
sliding blocks (21) and (22) are arranged on the free ends of the arms (19) and (20) of the respective U-shaped frame and cooperate with grooves (23) and (24) profiled in the rails (10) and (11) on the column (4).

7. Ironing system (1) according to claim 1,
**characterised in that**
a chamber (25) for receiving a cable trail (26) is provided between the rails (10) and (11) on the column (4).

## Revendications

1. Système de repassage (1), comprenant une planche à repasser (2) avec un bâti (3) rabattable qui est disposé sur un appareil sur pied (5) constitué en tant que colonne (4), avec un générateur de vapeur pour un fer à repasser, la face de la planche à repasser (6) pouvant pivoter depuis une position horizontale vers une position verticale par rapport à l'appareil sur pied (5), la face de la planche à repasser (6) présentant, sur la zone d'arête frontale (7) arrière, un dispositif de guidage (8) coopérant avec la colonne (4) de l'appareil sur pied (5),
**caractérisé en ce que**
le dispositif de guidage (8) se compose d'un chariot (9) qui est disposé sur la planche à repasser (2) et qui entre en prise glissante avec deux rails (10) et (11) disposés sur la colonne (4), et **en ce qu'**il y a en outre respectivement une crémaillère (15, 16) le long des deux rails (10, 11), un arbre (12) étant en outre supporté sur le chariot (9) aux extrémités libres duquel sont respectivement disposées une roue dentée (13) et une roue dentée (14) qui sont bloquées en rotation sur l'arbre (12) et qui engrènent dans ces crémaillères (15, 16).

2. Système de repassage (1) selon la revendication 1,
**caractérisé en ce que**,
sur les rails (10) et (11), sont disposées dans le profil des rails (10) et (11) respectivement une crémaillère (15) et une crémaillère (16) dans lesquelles engrènent respectivement les dents des roues dentées (13) et (14) de l'arbre (2).

3. Système de repassage (1) selon les revendications 1 et 2,
**caractérisé en ce que**
l'arbre (12) coopère avec un amortisseur de rotation (17).

4. Système de repassage (1) selon la revendication 1,
**caractérisé en ce que**
le chariot (9) est constitué d'un bâti en U dont la base forme un axe de réception (18) pour la zone d'arête frontale (7) de la face de la planche à repasser (6).

5. Système de repassage (1) selon la revendication 4,
**caractérisé en ce que**
l'arbre (12) avec les roues dentées (13) et (14) bloquées en rotation est supporté entre les branches (19) et (20) du bâti en U.

6. Système de repassage (1) selon la revendication 5,
**caractérisé en ce que**,
respectivement aux extrémités libres des branches (19) et (20) du bâti en U, sont disposés des écrous de rainures (21) et (22) qui coopèrent avec des rainures (23) et (24) profilées dans les rails (10) et (11) sur la colonne (4).

7. Système de repassage (1) selon la revendication 1,
**caractérisé en ce que**,
entre les rails (10) et (11), il est prévu sur la colonne (4) une chambre (25) destinée à loger un accompagnement de câble (26).
